# EUROPÄISCHE PATENTSCHRIFT

(11) **EP 0 079 492 B1**
(45) Veröffentlichungstag und Bekanntmachung des Hinweises auf die Patenterteilung: **03.07.1985**
(21) Anmeldenummer: 82109861.3
(22) Anmeldetag: 26.10.1982
(51) Int. Cl.: E01F 8/00, E04B 1/84, E06B 9/00

(54) **Schallschutzvorrichtung**
Sound-proofing device
Dispositif d'amortissement des bruits

(30) Priorität: 14.11.1981 DE 3145269
(43) Veröffentlichungstag der Anmeldung: 25.05.1983
(73) Patentinhaber: Wusowski, Peter, D-2900 Oldenburg (DE)
(72) Erfinder: Wusowski, Peter, D-2900 Oldenburg (DE)
(74) Vertreter: Hubbuch, Helmut, Dipl.-Ing

## Beschreibung

Die Erfindung bezieht sich auf eine Schallschutzvorrichtung für Schallschutzwände an Strassen oder anderen Lärmquellen, wie insbesondere für Fenster und Türen an Gebäuden.

Man kennt nach der DE-A-2916478 solche Schallschutzvorrichtungen bestehend aus mindestens zwei Reihen von Deckplatten, insbesondere -Leisten, welche im Abstand hintereinander angeordnet sind und die Vorrichtung jeweils zueinander versetzte Öffnungen aufweisen.

Nach der DE-A-1434235 ist es ferner bekannt bei Doppelrolläden gewölbte Rolladenleisten versetzt hintereinander anzuordnen, um so eine Abdeckung der Rolladenschlitze und damit eine gewisse Lärmdämmung zu erreichen, jedoch ohne einen Luftdurchlass anzustreben.

Aufgabe der Erfindung ist es nun ausgehend von der ersten Anordnung eine optimalere Lärmdämmung bei genügend Lüftungseigenschaften zu erreichen und überdies auch eine Lichtdurchlässigkeit zu ermöglichen, wobei der Schall durch die Eintrittsöffnungen zurückreflektiert werden soll.

Die Schallschutzvorrichtung nach der Erfindung bestehend aus mindestens zwei Reihen von Deckplatten, insbesondere -Leisten, welche im Abstand hintereinander angeordnet sind und die Vorrichtung jeweils zueinander versetzte Öffnungen aufweist, kennzeichnet sich dadurch, dass die Öffnungen an Hinterschneidungen ihrer Öffnungsränder jeweils von im Abstand gehaltenen auf die Öffnungen zentrierten Wölbungsteilen, insbes. in Kreis- oder Ellipsenform, überdeckt sind und dass die Hinterschneidungsflächen den von den Wölbungsteilen reflektierten Schall zu reflektieren in der Lage sind und/oder dass Hinterschneidungen und Wölbungsteile einander entsprechende Wölbungsflächen aufweisen. Hierdurch wird eine weitgehende Schallreflektierung erreicht.

Im einzelnen können auch die Mittelpunkte - Brennpunkte - aller aufeinanderfolgenden Wölbungsteile, welche insbes. Kreis- oder Ellipsenform aufweisen, vorzugsweise in oder über der jeweiligen Öffnungsmitte liegen.

Hierbei finden vorzugsweise gestaffelt hintereinandergesetzte Deckleisten mit im Querschnitt Doppel-T-Form Verwendung bei entsprechend angeordneten Kanalwölbungen, welche derart ineinandergreifen, dass eine gegenseitige Schlitzabdeckung mit zwischenliegenden Öffnungsschlitzen entsteht. Auch können die Öffnungen als Lochungen ausgebildet sein, zu denen kreisbogenförmige Teller- bzw. Ringwölbungen mit zwischenliegenden Öffnungen folgend angeordnet sind.

Schliesslich können zur Bildung von Rolläden bei Verwendung von Deckleisten dieselben mittels Zapfen oder Rollen in seitliche Rolladenführungen greifen, welche am Einzugsende gegeneinander und versetzt abgewinkelt sind. Oder aber die Deckleisten sind hängend nach Art von Vorhängen vorziehbar.

Weitere Einzelheiten der erfindungsgemässen Schallschutzvorrichtung ergeben sich an Hand der in der Zeichnung dargestellten bevorzugten Ausführungsformen und zwar zeigen in schematischer Darstellung:
Fig. 1 die perspektivische Ansicht einer ersten Ausführungsform mit Schlitzungen,
Fig. 2 bis 6 die gleichen Querschnitte bei unterschiedlichem Einfallswinkel der Schallwellen (Lärm),
Fig. 7 und 8 die perspektivische Ansicht einer Rolladen- bzw. einer Vorhangausführung,
Fig. 9 den weiteren Querschnitt bei verbreiterter Schlitzung,
Fig. 10 den entsprechenden Querschnitt bei elliptischen Wölbungen,
Fig. 11 die perspektivische Ansicht einer weiteren Ausführungsform mit Lochungen und
Fig. 12 den entsprechenden Querschnitt bei elliptischen Wölbungen.

Das erste Ausführungsbeispiel nach Fig. 1 zeigt eine Schallschutzvorrichtung, bei welcher jeweils zwei Reihen von Deckleisten 1 und 2 vorgesehen, welche im Abstand hintereinander versetzt angeordnet sind. Die beiden Reihen von Deckleisten 1 und 2 besitzen im Querschnitt Doppel-T-Form, wobei an der ersten Deckleistenreihe 1 Planflächen 3 nach aussen und zwischenliegenden Öffnungen in Form von breiteren Schlitzungen 4, an deren Hinterschneidungen 5 mit jeweils kreisbogenförmige Kanalwölbungen 6 vorgesehen sind, deren Kreismittelpunkt M 1 in der jeweiligen Öffnungsmitte der Schlitzungen 4 liegen. Die kreisbogenförmigen Kanalwölbungen 6 besitzen zur Bildung weiterer Öffnungschlitze 7 beidseits einen entspr. Randabstand von den Hinterschneidungen 5, vorzugsweise in halber Breite zu den ersten Öffnungsschlitzen 4, da hier auf jeden Schlitz 4 zwei Seitenschlitze 7 folgen, um etwa gleichen Luftdurchtritt zu gewähren. Dem zweiten Öffnungsschlitz 7 folgen seitlich wiederum kreisbogenförmige Kanalwölbungen 8, welchen an Hinterschneidungen 9 der ersten Kanalwölbungen 6 weitere Öffnungsschlitze 10 freigeben, denen wiederum entsprechende Kanalwölbungen 11 zur Abdeckung folgen sowie Planflächen 12 als Innenabschluss.

Während zu den ersten Kanalwölbungen 6 der Kreismittelpunkt M 1 mittig im ersten Öffnungschlitz 4 liegt, folgt zu den zweiten Kanalwölbungen 8 der Kreismittelpunkt M 2 jeweils mittig in den zweiten Öffnungsschlitzen 7 und zu den dritten Kanalwölbungen 11 der Kreismittelpunkt M 3 jeweils mittig in den dritten Öffnungsschlitzen 10. Durch diese Anordnung wird eine weitgehende Reflexion der durch die Lüftungsschlitze 4 eintretenden Schallwellen erreicht, wie dies in den Fig. 2 bis 6 an Hand verschiedener Reflexionsbeispiele gezeigt ist; die Einfallswinkel sind jeweils angegeben und sodann der Reflexionsweg mit dem Winkelaustritt eingezeichnet.

Nach Fig. 7 ist eine Rolladenausführung gezeigt, wobei die Deckleisten 1 und 2 in waagrechter Anordnung mittels Zapfen oder Rollen 13,14 in seitlichen Rolladenführungen 15,16 greifen, welche am Einzugsende, wie aus Fig. 7 ersichtlich gegeneinander versetzt abbiegen, um so ein Auseinanderschwenken der ineinandergreifenden T-förmigen Deckleisten 1 und 2 beim Aufwickeln als getrennte Doppelrolläden zu ermöglichen.

Nach Fig. 8 ist eine Vorhangausführung gezeigt, wobei die Deckleisten 1 und 2 in hängender Anordnung mittels Zapfen 17, 18 in Deckenführungen 19, 20 laufen und gleich- oder auch gegensinnig zurückzuziehen sind.

Bei der Ausführungsform nach Fig. 9 sind gegenüber Fig. 1 erweiterte Schlitzungen 4a, 7a und 1 Oa vorgesehen, wobei M, auch weiter nach aussen rücken kann entspr. M,' bzw. M,".

Das weitere Ausführungsbeispiel nach Fig. 10 entspricht dem in Fig. 1 dargestellten nur, dass anstelle der kreisbogenförmigen Wölbungen 6,8 und 11 hier elliptische Wölbungen 6a, 8a und 11 a vorgesehen sind mit entsprechend liegenden Brennpunkten.

Beim Ausführungsbeispiel nach Fig. 11 wird bei einer Schallschutzvorrichtung ausgegangen von Deckplatten 21 und 22, welche im Abstand hintereinander angeordnet sind. Die erste Deckplatte 21 ist mit ihren Planflächen 23 nach aussen gerichtet und weist Öffnungen in Form von Lochungen 24 auf, an deren Hinterschneidungen 25 jeweils kreisbogenförmige Tellerwölbungen 26 vorgesehen sind, deren Kreismittelpunkt M 1 in der jeweiligen Öffnungsmitte der Lochungen 24 liegen. Die kreisbogenförmige Tellerwölbung 26 besitzt zur Bildung weiterer kreisbogenförmige Ringöffnungen 27 allseits entspr. Randabstand von den Hinterschneidungen 25, welcher verringert ist gegenüber dem ersten Lochungsdurchmesser, um etwa gleichen Luftdurchtritt zu gewähren. Der zweiten Ringöffnung 27 folgen seitlich wiederum kreisbogenförmige Ringwölbungen 28, welchen in Ring-Hinterschneidungen 29 der ersten Tellerwölbung 26 weitere Ringöffnungen 30 freigeben, denen wiederum entsprechende Ringwölbungen 31 zur Abdeckung folgen sowie eine Planfläche 32 als Innenabschluss der zweiten Deckplatte.

Die Anordnung der Kreismittelpunkte M 1, M 2 und M 3 erfolgt analog der beim ersten Ausführungsbeispiel geschilderten, so dass auch die Reflexion der an den Luftöffnungen eintretenden Schallwelle entsprechend erfolgt. Schliesslich folgt in Fig. 12 ein weiteres Ausführungsbeispiel entspr. Fig. 11 nur, dass anstelle der kreisbogenförmigen Wölbungen 26, 28 und 31 hier elliptische Wölbungen 26a, 28a und 31 a vorgesehen sind mit entsprechend liegenden Brennpunkten.

## Patentansprüche

1. Schallschutzvorrichtung für Schallschutzwände an Strassen oder anderen Lärmquellen, wie insbesondere für Fenster und Türen an Gebäuden bestehend aus mindestens zwei Reihen von Deckplatten, insbesondere -leisten, welche im Abstand hintereinander angeordnet sind und die Vorrichtung jeweils zueinander versetzte Öffnungen aufweist, dadurch gekennzeichnet, dass die Öffnungen (4, 7,10, 24, 27, 30) an Hinterschneidungen (5, 9; 25, 29) ihrer Öffnungsränder jeweils von im Abstand gehaltenen, auf die Öffnungen zentrierten Wölbungsteilen (6, 8, 11; 26, 28, 31) insbesondere in Kreis- oder Ellipsenform, überdeckt sind und dass die Hinterschneidungsflächen den von den Wölbungsteilen reflektierten Schall zu reflektieren in der Lage sind und/oder dass Hinterschneidungen und Wölbungsteile einander entsprechende Wölbungsflächen aufweisen.

2. Schallschutzvorrichtung nach Anspruch 1, dadurch gekennzeichnet, dass die Mittelpunkte (M1-Mx) - Brennpunkte - aller aufeinanderfolgenden Wölbungsteile (6, 8, 11), welche insbesondere Kreis- oder Ellipsenform aufweisen, in oder über der jeweiligen Öffnungsmitte liegen.

3. Schallschutzvorrichtung nach Anspruch 1 oder 2, dadurch gekennzeichnet, dass die Öffnungen als Schlitzungen (4) mit lichter Weite - wenigstens 10% der Breite der äusseren Deckleiste (1) - ausgebildet sind, wobei an den Hinterschneidungen (5) deren Öffnungsränder jeweils eine bogenförmige Kanalwölbung (6) folgt, deren Randabstand zur Bildung weiterer Öffnungsschlitze (7) von den Hinterschneidungen vorzugsweise halbe Breite der vorhergehenden Öffnungsschlitze (4) aufweist (Fig. 1).

4. Schallschutzvorrichtung nach Anspruch 3, dadurch gekennzeichnet, dass den zweiten Öffnungsschlitzen (7) seitliche bogenförmige Kanalwölbungen (8) folgen, welche an Hinterschneidungen (9) der ersten Kanalwölbung (6) weitere Öffnungsschlitze (10) freigeben.

5. Schallschutzvorrichtung nach Anspruch 4, dadurch gekennzeichnet, dass zu den dritten Öffnungsschlitzen (10) wiederum entsprechende Kanalwölbungen (11) zur Abdeckung folgend angeordnet sind.

6. Schallschutzvorrichtung nach einem der vorhergehenden Ansprüche 1 bis 5, dadurch gekennzeichnet, dass die gestaffelt hintereinandergesetzten Deckleisten (1, 2) im Querschnitt Doppel-T-Form besitzen bei entsprechend angeodneten Kanalwölbungen (6, 8, 11), welche derart ineinandergreifen, dass eine gegenseitige Schlitzabdekkung mit zwischenliegenden Öffnungsschlitzen (7, 10) entsteht.

7. Schallschutzvorrichtung nach Anspruch 1 oder 2, dadurch gekennzeichnet, dass die Öffnungen als Lochungen (24) mit Radius - wenigstens 15% im Verhältnis zum Radius der inneren bogenförmigen Tellerwölbungen (26) - ausgebildet sind, zu denen bogenförmige Teller- bzw. Ringkanalwölbungen (28, 31) mit zwischenliegenden Öffnungen (Ringöffnungen 27, 30) folgend angeordnet sind (Fig. 11).

8. Schallschutzvorrichtung nach einem der Ansprüche 1 bis 6, dadurch gekennzeichnet, dass die Deckleisten (1, 2) mittels Zapfen oder Rollen (13, 14) in seitliche Rolladenführungen (15, 16) greifen, welche am Einzugsende gegeneinander und versetzt abgewinkelt sind (Fig. 7).

9. Schallschutzvorrichtung nach einem der Ansprüche 1 bis 6, dadurch gekennzeichnet, dass die Deckleisten (1, 2) hängend angeordnet sind und in Laufschienen (Deckenführungen 19, 20) - ähnlich einem Vorhang - bei Fenstern und Türen vorgezogen werden können (Fig. 8).

10. Schallschutzvorrichtung nach einem der vorhergehenden Ansprüche, dadurch gekennzeichnet, dass die Deckplatten oder -leisten (1, 2) aus durchsichtigem oder durchscheinendem Material gebildet sind.

## Claims

1. A sound insulation device for sound insulation walls at streets, roads or other sources of noise, particularly for windows and doors of buildings, consisting of at least two rows of cover plates, particularly cover bars, which are spaced apart in a row, said device having openings which are offset from each other, characterized in that the openings (4,7,10,24,27,30) have undercut edge portions (5, 9; 25, 29) and at said undercut edge portions are covered by arched elements (5, 8, 11 ; 26,28, 31), which are spaced apart and centered with respect to the openings and have particularly a circular or elliptical configuration, and the undercut surfaces are adapted to reflect the sound which has been reflected by the arched elements and/or the undercuts and the arched elements have mutually corresponding arched surfaces.

2. A sound insulation device according to claim 1, characterized in that the centres (M₁-Mₓ) - foci - of all consecutive arched elements (6, 8, 11) having particularly a circular or elliptical configuration are disposed in or above the centre of the respective opening.

3. A sound insulating device according to claim 1 or 2, characterized in that the openings consist of slots (4) having an inside width of at least 10% of the width of the outer cover bar (1) and each undercut edge portion (5) is succeeded by an arched channel element (6), the edge of which is spaced from the undercuts preferably by one-half of the width of the preceding slot-shaped openings (4) to form additional slot-shaped openings (7) (figure 1).

4. A sound insulation device according to claim 3, characterized in that the second slot-shaped openings (7) are succeeded by arched channel elements (8), which expose additional slot-shaped openings (10) at undercuts (9) of the first arched channel element (6).

5. A sound insulation device according to claim 4, characterized in that the third slot-shaped openings (10) are also succeeded and covered by corresponding arched channel elements (11).

6. A sound insulation device according to any of the preceding claims 1 to 5, characterized in that the staggered cover bars (1, 2) arranged one behind the other are T-shaped in cross-section and the arched channel elements (6, 8, 11 ) are correspondingly arranged and extend into each other in such a manner that the slots are mutually covered and intermediate slot-shaped openings (7, 10) are provided.

7. A sound insulation device according to claim 1 or 2, characterized in thatthe openings consist of holes (24) having a radius which is at least 15% of the radius of the inner arched plate elements (26), which are succeeded by arched plate or annular passage elements (28, 31), between which intermediate openings (annular openings 27, 30) are provided (Figure 11).

8. A sound insulation device according to any of claims 1 to 6, characterized in that the cover bars (1, 2) have pins or rollers (13, 14) extending into lateral guides (15, 16) for roller shutters, and said guides are angled and offset relative to each other at their entrance end (Figure 7).

9. A sound insulation device according to any of claims 1 to 6, characterized in that the cover bars (1, 2) are suspended and are adapted to be pulled like a curtain to a covering position relative to windows and doors in track rails (ceiling tracks 19,20) (Figure 8).

10. A sound insulation device according to any of the preceding claims, characterized in that the cover plates or bars (1,2) consist of transparent or translucent material.

## Revendications

1. Dispositif d'insonorisation pour des cloisons acoustiques donnant sur des rues ou autres sources de bruit, fenêtres et portes de bâtiments notamment, composé de deux rangées au moins de dalles de couverture, couvre-joints notamment, disposées en tandem avec un écartement intermédiaire et présentant un système d'ouvertures déportées les unes par rapport aux autres, caractérisé en ce que les ouvertures (4,7,10,24,27,30) sont respectivement recouvertes, sur les contre-dépouilles (5, 9; 25, 29) de leurs rebords, par des sections incurvées (6, 8, 11; 26, 28, 31 ), centrées sur les ouvertures précitées, espacées entre elles et présentant une forme circulaire ou elliptique notamment, et en ce que les faces des contre-dépouilles sont en mesure de renvoyer le son réfléchi par les sections cintrées, et/ou en ce que les contre-dépouilles et les sections précitées présentent des faces incurvées correspondantes entre elles.

2. Dispositif d'insonorisation selon la revendication 1, caractérisé en ce que les centres (M₁-Mₓ) (foyers) de toutes les sections cintrées (6, 8, 11) successives, de forme circulaire ou elliptique notamment, se situent au centre ou au-dessus du centre de l'ouverture correspondante.

3. Dispositif d'insonorisation selon une des revendications 1 et 2, caractérisé en ce que les ouvertures sont représentées par des interstices (4) d'une largeur libre au moins égale à 10% de la largeur du couvre-joint externe (1), les contre-dépouilles (5) de leurs rebords faisant respectivement face à une section de passage (6) en arc de cercle, dont le rebord présente par rapport aux contre-dépouilles précitées, afin de former d'autres fentes (7), une distance de préférence égale à la demi-largeur de l'interstice (4) antérieur (figure 1).

4. Dispositif d'insonorisation selon la revendication 3, caractérisé en ce que les deuxièmes fentes (7) sont suivies par des sections de passage latérales (8) en arc de cercle, qui dégagent d'autres fentes (10) sur des contre-dépouilles (9) de la première section cintrée (6).

5. Dispositif d'insonorisation selon la revendication 4, caractérisé en ce que les troisièmes fentes (10) sont à nouveau suivies par des sections cintrées de passage (11 ) correspondantes qui les recouvrent.

6. Dispositif d'insonorisation selon une quelconque des revendications 1 à 5, caractérisé en ce que les couvre-joints en tandem (1,2) , décalés les uns par rapport aux autres, présentent une section en double T avec des sections cintrées de passage (6, 8, 11) disposées en conséquence et emboîtées de manière à obtenir une couverture réciproque des interstices, avec des fentes (7,10) intermédiaires.

7. Dispositif d'insonorisation selon une des revendications 1 ou 2, caractérisé en ce que les ouvertures sont représentées par des perforations (24), dont le rayon est au moins égal à 15% de celui des sections internes en arc de cercle et en forme de disque (26), ces perforations étant suivies par des sections de passage en forme de disque ou d'anneau (28, 31) avec des ouvertures intermédiaires (27, 30) (figure 11).

8. Dispositif d'insonorisation selon une quelconque des revendications 1 à 6, caractérisé en ce que les couvre-joints (1, 2) sont engagés au moyen de tenons ou rouleaux (13, 14) dans des glissières latérales (15, 16) de jalousies vénitiennes, ces glissières étant coudées et décalées l'une par rapport à l'autre sur leur extrémité supérieure (figure 7).

9. Dispositif d'insonorisation selon une quelconque des revendications 1 à 6, caractérisé en ce que les couvre-joints (1,2) sont accrochés et peuvent être tirés dans des glissières (glissières de plafond 19,20), comme un rideau, lorsqu'ils sont prévus sur des fenêtres et portes (figure 8).

10. Dispositif d'insonorisation selon une quelconque des revendications précédentes, caractérisé en ce que les dalles de couverture ou couvre-joints (1, 2) se composent d'un matériau transparent ou translucide.
